# FASCICULE DE BREVET EUROPEEN

(11) **EP 0 549 422 B1**
(45) Date de publication et mention de la délivrance du brevet: **05.03.1997**
(21) Numéro de dépôt: 92403443.2
(22) Date de dépôt: 17.12.1992
(51) Int. Cl.: F21M 7/00

(54) **Projecteur de véhicule automobile équipé de moyens de ventilation perfectionnés**
Schweinwerfer für Kraftfahrzeuge mit verbessertem Ventilationssystem
Improved ventilation system for vehicle headlamps

(30) Priorité: 20.12.1991 FR 9115912
(43) Date de publication de la demande: 30.06.1993
(73) Titulaire: VALEO VISION, 93000 Bobigny (FR)
(72) Inventeur: Saget, Marc, F-95460 Ezanville (FR); Pinson, Ghislaine, F-92390 Villeneuve la Garenne (FR)
(74) Mandataire: Martin, Jean-Jacques

(56) Documents cités:
- EP-A- 0 286 540
- DE-A- 2 610 932
- GB-A- 2 089 957

## Description

La présente invention concerne d'une façon générale la ventilation des projecteurs de véhicules automobiles.

On connaît déjà dans la technique antérieure un certain nombre de dispositifs destinés à assurer un renouvellement de l'air dans l'espace intérieur d'un projecteur, de manière à éviter en particulier les phénomènes d'accumulation d'eau ou de condensation sur les parties froides de celui-ci.

On connaît en particulier un certain nombre de solutions faisant appel à une cheminée dont l'extrémité supérieure est ouverte et communiquant, plus bas que cette extrémité supérieure, avec l'espace intérieur du projecteur. En plaçant l'extrémité ouverte de la cheminée dans le vent du véhicule lorsque celui-ci avance, on crée un système de dépression dans la cheminée qui tend à évacuer l'air chargé en humidité contenu dans le projecteur. De l'air frais s'introduit alors spontanément dans celui-ci par une autre ouverture, située par exemple dans la région inférieure du projecteur.

Ce genre de solution connue présente cependant un certain nombre d'inconvénients. Tout d'abord, le fait que la cheminée de ventilation présente une extrémité ouverte vers le haut et relativement exposée dans le compartiment moteur du véhicule augmente le risque que de l'eau pénètre accidentellement dans l'espace intérieur du projecteur, notamment lors du lavage du compartiment moteur avec un jet d'eau à haute pression, que l'on pratique à l'heure actuelle de plus en plus couramment.

En outre, ce dispositif de ventilation connu est désavantageux en ce que, lorsque le véhicule est à l'arrêt, aucun vent ne balaye l'extrémité supérieure ouverte de la cheminée; la ventilation n'est donc plus assurée.

On connaît également par DE-A-26 10 932 un projecteur selon le préambule de la revendication 1.

Dans ce projecteur connu, la colonne est constituée par deux minces rainures fermées par une plaque, qui débouchent à leur extrémité supérieure dans l'espace intérieur du projecteur via une petite fente, et qui débouchent à leur extrémité inférieure sur l'atmosphère via un perçage pratiqué dans une cavité et s'ouvrant vers le bas.

Bien que ce moyen de ventilation semble satisfaisant sur le plan de l'immunité aux pénétrations d'eau lors de l'application d'un jet à haute pression, il n'est toutefois pas capable d'assurer une ventilation efficace notamment sous l'effet d'un balayage d'air lors du déplacement du véhicule. En effet, de par la position de l'ouverture sur l'atmosphère, dirigée vers le bas, et de par la très faible section des rainures, il est certain qu'aucun déplacement d'air significatif, c'est-à-dire une véritable ventilation, de l'espace intérieur du projecteur ne sera assuré.

La présente invention a pour objet de pallier ces inconvénients de l'état de la technique et de proposer un dispositif de ventilation dans lequel les risques de pénétration accidentelle d'eau dans l'espace intérieur du projecteur restent minimes, tout en assurant une ventilation efficace en mouvement et même à l'arrêt du véhicule.

L'invention concerne à cet effet un projecteur de véhicule automobile tel que défini dans la revendication 1.

Grâce à la présente invention, la section importante de l'ouverture, et son exposition sur une large étendue à un balayage d'air lors des déplacements du véhicule, permettent d'assurer la circulation d'un flux d'air significatif dans l'espace intérieur du projecteur, tout en évitant la pénétration accidentelle d'eau.

Des aspects préférés, mais non limitatifs de ce projecteur sont exposés dans les sous-revendications 2 à 13.

D'autres aspects, buts et avantages de la présente invention apparaîtront mieux à la lecture de la description détaillée suivante d'une forme de réalisation préférée de celle-ci, donnée à titre d'exemple non limitatif et faite en référence aux dessins annexés, sur lesquels :
la figure 1 est une vue en perspective partielle d'un boîtier de projecteur équipé d'un dispositif d'extraction d'air selon une première forme de réalisation de l'invention,
la figure 2 est une vue en coupe selon la ligne II-II de la figure 1,
la figure 3 est une vue en coupe selon la ligne III-III de la figure 1, à échelle agrandie,
la figure 4 est une vue en perspective partielle d'un boîtier de projecteur équipé d'un dispositif d'extraction d'air selon une deuxième forme de réalisation de l'invention,
la figure 5 est une vue en coupe selon la ligne V-V de la figure 4,
la figure 6 est une vue en perspective partielle d'un boîtier de projecteur équipé d'un dispositif d'extraction d'air selon une troisième forme de réalisation de l'invention,
la figure 7 est une vue en perspective similaire à la figure 6, mais avec des parties partiellement arrachées, et
la figure 8 est une vue en coupe selon la ligne VIII-VIII de la figure 7.

On notera préliminairement que, d'une figure à l'autre, des éléments ou parties identiques ou similaires ont été désignés par les mêmes signes de référence.

En référence tout d'abord aux figures 1 à 3, on a représenté une partie de la région postérieure d'un boîtier 10 de projecteur, comportant une ouverture 12 qui est fermée normalement de façon étanche par un capuchon (non représenté) et qui permet d'accéder à la lampe pour son remplacement.

Le boîtier comporte par ailleurs, de façon non illustrée et conventionnelle, de préférence dans sa région inférieure, une ouverture d'entrée d'aération.

Un dispositif d'extraction permettant d'établir une circulation d'air dans le boîtier, entre ladite entrée d'aération et ledit dispositif, comprend selon la présente invention une colonne creuse 100 située par exemple latéralement par rapport à l'ouverture arrière 12 et dans le prolongement d'une paroi latérale 14 du boîtier. De préférence, cette colonne s'étend sur une hauteur correspondant au moins approximativement à la hauteur du boîtier 10.

Cette colonne est fermée à son extrémité supérieure et de préférence ouverte à son extrémité inférieure. Elle est délimitée par quatre parois, dont une paroi postérieure 102, une paroi antérieure 103, une paroi latérale extérieure 104 et une paroi latérale intérieure 105. Les parois 103 et 105 assurent la séparation entre l'espace intérieur du boîtier, indiqué en 16 sur la figure 3, et l'espace intérieur de la colonne.

La colonne présente dans sa région supérieure un décrochement 106 vers l'intérieur, et se prolonge vers le haut au delà de ce décrochement avec une section réduite. La référence 108 désigne la paroi latérale, en retrait, de la colonne au-dessus du décrochement 106. La paroi obturant complètement l'extrémité supérieure de la colonne est indiquée en 110.

L'espace intérieur du boîtier communique avec la colonne par l'intermédiaire d'un passage 118 défini par un conduit 120, par exemple cylindrique, qui fait saillie horizontalement de l'avant vers l'arrière du boîtier dans la colonne 100, par exemple sur environ la moitié de sa largeur (figure 3). L'extrémité libre du conduit 120 est de préférence droite. Ce conduit 120 est situé dans cet exemple juste au-dessous du décrochement 106 et à proximité de la paroi latérale 104, c'est-à-dire dans une région d'angle de la colonne 100, en l'espèce dans sa partie supérieure.

La colonne communique avec l'extérieur par l'intermédiaire d'une ouverture allongée orientée généralement verticalement et formée dans au moins l'une des parois extérieures 102 et 104 de la colonne.

Dans l'exemple illustré sur les figures 1 à 3, cette ouverture, désignée par O1, est située en coin à cheval sur les parois 102 et 104. Cette ouverture s'étend sur la majeure partie de la hauteur de la colonne, en étant cependant arrêtée à une certaine distance verticale, notée d1, au-dessous du conduit 120. Dans sa région inférieure, l'ouverture O1 s'étend de préférence jusqu'en bas de la colonne 100.

La distance d1 est de préférence de l'ordre de 20 mm.

Par ailleurs, en référence à la figure 2, on observe que l'ouverture O1 est définie par un retrait des parois 102 et 104 sur des distances horizontales d2 et d3 voisines l'une de l'autre et de préférence toutes deux égales à environ 4 mm.

Grâce à la présente invention, on assure une extraction d'air efficace par l'intermédiaire du passage 118, de l'espace intérieur de la colonne 100 et de l'ouverture O1. En particulier, la disposition de l'ouverture O1 verticalement le long de la colonne permet de lui donner une section suffisante pour assurer cette ventilation sans qu'il soit nécessaire de tirer parti du vent créé par le déplacement du véhicule, et ceci sans aucun risque que de l'eau ou des poussières ne pénètrent dans l'espace intérieur du projecteur. Ceci est obtenu grâce à la disposition du passage 118 bien au-dessus de l'ouverture O1, conjointement avec l'orientation spécifique de ladite ouverture et avec l'orientation et la position particulières du conduit 120.

Les figures 4 et 5 montrent une deuxième forme de réalisation du dispositif d'extraction. Par rapport aux figures 1 à 3. La disposition de l'ouverture verticale de la colonne est modifiée. Elle est désignée par O2 et s'étend entièrement dans la paroi latérale extérieure 104. Plus précisément, l'ouverture 02 est réalisée en interrompant cette paroi 104 à une certaine distance d4 horizontale du coin formé avec la paroi postérieure 102. Cette distance d4 est de préférence voisine de 4 mm.

On notera ici que l'étendue verticale de l'ouverture O2 dans sa partie supérieure est avantageusement la même que celle de l'ouverture O1, une distance d1 d'environ 20 mm étant de préférence respectée. Dans sa partie inférieure, l'ouverture 02 est ici interrompue à une certaine distance du bas de la colonne. Cette interruption peut être envisagée également dans toutes les autres formes de réalisation.

Les figures 6 à 8 représentent une troisième forme de réalisation de l'invention. Là encore, c'est seulement au niveau de l'ouverture verticale de la colonne qu'il existe des différences par rapport aux modes de réalisation précédents.

Dans cette réalisation, l'ouverture verticale de la colonne 100, désignée par O3, est pratiquée dans la paroi postérieure de la colonne est associée à une chicane.

Plus précisément, l'ouverture O3 s'étend approximativement au milieu de ladite paroi postérieure, qui est définie par deux demi-parois 102' et 102" situées de part et d'autre de ladite ouverture. A partir du bord de la partie de paroi 102" adjacente à l'ouverture s'étend vers l'intérieur, de préférence perpendiculairement à ladite partie de paroi, une cloison rentrante 102a. A partir du bord vertical intérieur de cette cloison 102a s'étend, vers la gauche sur les figures 6 à 8, une autre cloison 102b qui vient se placer sensiblement au droit de l'ouverture O3. On observe sur la figure 7 que ladite cloison 102b est prolongée vers le haut au-delà de l'extrémité supérieure de l'ouverture O3, sur une distance verticale notée d6.

On définit ainsi au niveau de l'ouverture 03 un trajet sinueux, avec un coude à environ 90°, qui évite que l'espace intérieur de la colonne 100 soit exposé à des projections directes d'eau, par exemple lors du lavage du compartiment moteur avec un jet à haute pression. On diminue donc encore le risque de pénétration d'eau dans l'espace intérieur du projecteur à travers le passage 118. Le prolongement vers le haut de la cloison 102b à partir de l'extrémité supérieure de l'ouverture O3 diminue encore davantage ce risque, en constituant un écran direct au voisinage de l'extrémité libre du conduit 120 de communication avec l'espace intérieur du boîtier.

On notera par ailleurs que, lorsqu'une chicane telle que celle décrite ci-dessus est prévue, ou lorsqu'une chicane équivalente est prévue en association avec l'ouverture O1 ou O2 de l'une des formes de réalisation précédentes, il n'est plus nécessaire que la sortie d'air (passage 118) soit située à une certaine distance au dessus de l'extrémité supérieure de la colonne, cette sortie d'air pouvant alors être placée pratiquement à une hauteur quelconque.

On observe que l'ouverture O3 s'élargit progressivement du haut vers le bas, en passant d'une largeur d5 à une largeur d5'. On choisit de préférence d5 voisine de 5 mm et d5' voisine de 6 mm. Comme le montre la figure 8, la largeur de la partie de paroi 102" est désignée par d9, et cette distance est par exemple voisine de 12 mm. La distance en profondeur entre la cloison 102b et la partie de paroi 102' est désignée par d8, avec une valeur préférée de l'ordre de 3 mm. Enfin d7 désigne la largeur de ladite cloison 102b, égale de préférence à environ 10 mm.

Bien entendu, la présente invention n'est nullement limitée à la forme de réalisation décrite ci-dessus et représentée sur les dessins, mais l'homme de l'art saura y apporter toute variante ou modification dans le cadre des revendications. En particulier, bien que l'on ait décrit plus haut une colonne et une ouverture associée orientées généralement verticalement, on comprendra que celles-ci peuvent prendre une orientation en oblique.

## Revendications

1. Projecteur de véhicule automobile, du type fermé et comportant des moyens de ventilation de son espace intérieur qui comprennent au moins une entrée d'air et au moins une sortie d'air (118), la sortie d'air débouchant dans une colonne creuse essentiellement verticale (100) fermée à une extrémité supérieure, caractérisé en ce qu'il est prévu le long d'une paroi extérieure (102, 104) de la colonne une ouverture allongée (O1; 02; 03) de largeur sensiblement inférieure à la taille de la colonne, qui débouche sur l'extérieur sur une partie substantielle de la hauteur de la colonne et qui est décalée en hauteur par rapport à la sortie d'air.

2. Projecteur selon la revendication 1, caractérisé en ce que ladite ouverture allongée (O1; 02; 03) se termine à son extrémité supérieure à distance de l'extrémité supérieure fermée (110) de la colonne, et en ce que la sortie d'air (118) débouche dans la colonne à une certaine distance (d1) au-dessus de l'extrémité supérieure de l'ouverture.

3. Projecteur selon la revendication 1 ou 2, caractérisé en ce que l'ouverture (O1; 02; 03) est orientée suivant l'axe longitudinal de la colonne.

4. Projecteur selon l'une des revendications 1 et 2, caractérisé en ce que la sortie d'air est définie par un conduit (120) faisant saillie dans la région supérieure de la colonne (100).

5. Projecteur selon l'une des revendications 1 à 4, caractérisé en ce que la sortie d'air (118) débouche dans une partie d'angle de la colonne.

6. Projecteur selon l'une des revendications 1 à 5, caractérisé en ce que la colonne est délimitée en partie par deux parois extérieures (102, 104) définissant entre elles un coin et en ce que l'ouverture (O1) est formée dans la région dudit coin, à cheval sur les deux parois.

7. Projecteur selon l'une des revendications 1 à 5, caractérisé en ce que l'ouverture (O2) est formée dans une paroi latérale (104) de la colonne, située dans le prolongement d'une paroi latérale (14) du projecteur.

8. Projecteur selon la revendication 7, caractérisé en ce que l'ouverture (O2) s'étend dans la paroi latérale (104) jusqu'à une paroi postérieure (102) de la colonne.

9. Projecteur selon l'une des revendications 1 à 5, caractérisé en ce que l'ouverture (O3) s'étend dans une région médiane d'une paroi postérieure (102', 102") de la colonne.

10. Projecteur selon l'une des revendications 1 à 9, caractérisé en ce qu'une chicane (102a, 102b) est associée à l'ouverture.

11. Projecteur selon la revendication 10, caractérisé en ce que la chicane comporte une cloison (102b) située au droit de l'ouverture (O3) et se prolongeant vers le haut en direction de ladite sortie d'air (118) au delà de l'extrémité supérieure de l'ouverture.

12. Projecteur selon l'une des revendications 1 à 11, caractérisé en ce que la distance verticale (d1) entre la sortie d'air (118) et l'extrémité supérieure de l'ouverture est de l'ordre de 20 mm.

13. Projecteur selon l'une des revendications 1 à 12, caractérisé en ce que l'ouverture (02) est interrompue à une certaine distance de l'extrémité inférieure de la colonne.

## Claims

1. A motor vehicle headlamp of the closed type including ventilation means for ventilating its inside space, which means comprise at least one air inlet and at least one air outlet (118), the air outlet opening out into an essentially vertical hollow column (100) closed at its top end, the headlamp being characterized in that an elongate opening (01; 02; 03) of width substantially smaller than the size of the column, opening to the outside over a substantial portion of the height of the column and offset in height relative to the air outlet, is provided along an outside wall (102, 104) of the column.

2. A headlamp according to claim 1, characterized in that said elongate opening (01; 02; 03) terminates at a top end that is at a distance from the closed top end (110) of the column, and in that the air outlet (118) opens out into the column at a certain distance (d1) above the top end of the opening.

3. A headlamp according to claim 1 or 2, characterized in that the opening (01; 02; 03) is oriented along the longitudinal axis of the column.

4. A headlamp according to claim 1 or 2, characterized in that the air outlet is defined by a duct (120) projecting into the top region of the column (100).

5. A headlamp according to any one of claims 1 to 4, characterized in that the air outlet (118) opens out into an angle portion of the column.

6. A headlamp according to any one of claims 1 to 5, characterized in that the column is delimited in part by two outer walls (102, 104) which define an angle between them, and in that the opening (01) is formed in the region of said angle, overlying both walls.

7. A headlamp according to any one of claims 1 to 5, characterized in that the opening (02) is formed in a side wall (104) of the column, situated in the same plane as a side wall (14) of the headlamp.

8. A headlamp according to claim 7, characterized in that the opening (02) extends in the side wall (104) to a rear wall (102) of the column.

9. A headlamp according to any one of claims 1 to 5, characterized in that the opening (03) extends in a middle region of a rear wall (102', 102") of the column.

10. A headlamp according to any one of claims 1 to 9, characterized in that a baffle (102a, 102b) is associated with the opening.

11. A headlamp according to claim 10, characterized in that the baffle includes a partition (102b) overlying the opening (03) and extending upwards towards said air outlet (118) beyond the top end of the opening.

12. A headlamp according to any one of claims 1 to 11, characterized in that the vertical distance (dl) between the air outlet (118) and the top end of the opening is about 20 mm.

13. A headlamp according to any one of claims 1 to 12, characterized in that the opening (02) is interrupted at a certain distance from the bottom end of the column.

## Patentansprüche

1. Kraftfahrzeugscheinwerfer in geschlossener Bauart mit Mitteln zur Ventilation seines Innenraums, die wenigstens einen Lufteinlaß und wenigstens einen Luftauslaß (118) umfassen, wobei der Luftauslaß in einer im wesentlichen vertikalen Hohlsäule (100) mündet, die an einem oberen Ende geschlossen ist, **dadurch gekennzeichnet**, daß entlang einer Außenwand (102, 104) der Säule eine längliche Öffnung (O1; O2; O3) mit einer Breite, die deutlich kleiner als die Größe der Säule ist, vorgesehen ist, die außen auf einem substantiellen Teil der Höhe der Säule mündet und die im Verhältnis zum Luftauslaß in der Höhe versetzt ist.

2. Scheinwerfer nach Anspruch 1 , **dadurch gekennzeichnet**, daß die besagte längliche Öffnung (O1; O2; O3) an ihrem oberen Ende in einem Abstand vom geschlossenen oberen Ende (110) der Säule endet und daß der Luftauslaß (118) in der Säule in einem bestimmten Abstand (d1) oberhalb des oberen Endes der Öffnung mündet.

3. Scheinwerfer nach Anspruch 1 oder 2 , **dadurch gekennzeichnet**, daß die Öffnung (O1; O2; O3) entlang der Längsachse der Säule ausgerichtet ist.

4. Scheinwerfer nach einem der Ansprüche 1 und 2, **dadurch gekennzeichnet**, daß der Luftauslaß durch einen Kanal (120) gebildet wird, der im oberen Bereich der Säule (100) vorspringt.

5. Scheinwerfer nach einem der Ansprüche 1 bis 4, **dadurch gekennzeichnet**, daß der Luftauslaß (118) in einem Winkelteil der Säule mündet.

6. Scheinwerfer nach einem der Ansprüche 1 bis 5, **dadurch gekennzeichnet**, daß die Säule teilweise durch zwei Außenwände (102, 104) begrenzt wird, die zusammen eine Ecke bilden, und daß die Öffnung (O1) im Bereich der besagten Ecke, auf die beiden Wände übergreifend, ausgebildet ist.

7. Scheinwerfer nach einem der Ansprüche 1 bis 5, **dadurch gekennzeichnet**, daß die Öffnung (O2) in einer Seitenwand (104) der Säule ausgebildet ist, die sich in der Verlängerung einer Seitenwand (14) des Scheinwerfers befindet.

8. Scheinwerfer nach Anspruch 7 , **dadurch gekennzeichnet**, daß sich die Öffnung (02) in der Seitenwand (104) bis zu einer rückseitigen Wand (102) der Säule erstreckt.

9. Scheinwerfer nach einem der Ansprüche 1 bis 5, **dadurch gekennzeichnet**, daß sich die Öffnung (O3) in einem mittleren Bereich einer rückseitigen Wand (102', 102") der Säule erstreckt.

10. Scheinwerfer nach einem der Ansprüche 1 bis 9, **dadurch gekennzeichnet**, daß eine Ablenkfläche (102a, 102b) mit der Öffnung verbunden ist.

11. Scheinwerfer nach Anspruch 10, **dadurch gekennzeichnet**, daß die Ablenkfläche eine Zwischenwand (102b) umfaßt, die in Höhe der Öffnung (O3) angeordnet ist und die sich nach oben in Richtung des besagten Luftauslasses (118) über das obere Ende der Öffnung hinaus verlängert.

12. Scheinwerfer nach einem der Ansprüche 1 bis 11, **dadurch gekennzeichnet**, daß der vertikale Abstand (d1) zwischen dem Luftauslaß (118) und dem oberen Ende der Öffnung in einer Größenordnung von 20 mm liegt.

13. Scheinwerfer nach einem der Ansprüche 1 bis 12, **dadurch gekennzeichnet**, daß die Öffnung (O2) in einem bestimmten Abstand vom unteren Ende der Säule unterbrochen ist.
